# EUROPÄISCHE PATENTSCHRIFT

(11) **EP 0 169 163 B1**
(45) Veröffentlichungstag und Bekanntmachung des Hinweises auf die Patenterteilung: **18.09.1991**
(21) Anmeldenummer: 85730093.3
(22) Anmeldetag: 02.07.1985
(51) Int. Cl.: F24H 1/28

(54) **Wasserheizkessel**
Water heating boiler
Chaudière de chauffage d'eau

(30) Priorität: 14.07.1984 DE 8421409 U
(43) Veröffentlichungstag der Anmeldung: 22.01.1986
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Henche, Wolfgang, D-5630 Remscheid - 11 (DE)
(74) Vertreter: Heim, Johann-Ludwig, Dipl.-Ing.

(56) Entgegenhaltungen:
- CH-A- 485 182
- DE-A- 3 217 355
- DE-U- 1 889 170

## Beschreibung

Die Erfindung betrifft einen Wasserheizkessel mit einem von einem axial angeordneten Brenner beheizten Brennraum, der von einem aus zwei ringförmigen, vorzugsweise koaxialen Wasserkammern gebildeten, an einen Vorlauf und einen Rücklauf angeschlossenen, von Rauchgaszügen durchsetzten Wassermantel umschlossen ist, der drei umfanggeschlossene Wandungen aufweist, von denen die innere Wandung die Brennkammer einschließt und die innere Wasserkammer innenseitig begrenzt, die mittlere Wandung die beiden Wasserkammern voneinander trennt und die äußere Wandung die äußere Wasserkammer begrenzt, wobei zur Bildung der Rauchgaszüge dienende hohlraumbildende Elemente in zumindest eine der beiden Wasserkammern ausragend mit zumindest einer der die Wasserkammern bildenden Wandungen wärmeleitend verbunden sind.

Die Vorteile solcher Heizkessel liegen darin, daß die Temperatur an den Spitzen der Rauchgasführungen sehr rasch ansteigt.

Nachteilig ist, daß die Brennkammertüre durch die auf sie gerichtete Brennerflamme thermisch stark belastet wird und die Hitze in der Brennkammer-Stirnseite zu höherer NO_{X}-Bildung führt. In den unteren Bereichen der Rauchgasführungen kann es hingegen zu Unterschreitungen der Taupunkttemperatur und demnach zur Ausbildung von Kondensaten kommen, die dann eine Erhöhung der Korrosionsgefahr zur Folge haben.

Bei anderen vorbekannten Wasserheizkesseln bilden eine innere und eine äußere Wasserkammer gemeinsam die Begrenzungsflächen eines der Rauchgasführung dienenden Ringspaltes, wodurch sich jedoch die Notwendigkeit der Anordnung wasserseitiger Stützen ergibt, die aufwendig herzustellen und korrosionsgefährdet sind.

Aus dem DE-GM 18 89 170 ist weiterhin ein Warmwasserheizungskessel bekannt, bei dem durch eine spezielle Ausführung der Rauchgaszüge eine Teilung des Wasserreservoirs in einen inneren und einen äußeren Wassermantel erfolgt. Nachteilig ist, daß gerade der Umlenkbereich der Rauchgasführung eine erhebliche Wärmemenge von den Rauchgasen aufnimmt, diesem aber kein wasserführender Behälterteil benachbart ist.

Schlußendlich wird in der DE-OS 32 17 355 ein Heizungskessel mit einem inneren und einem äußeren Wassermantel beschrieben, wobei der äußere Wassermantel lediglich durch Wärmeabstrahlung aus dem inneren Wassermantel erwärmt wird. Rauchgasrohre sind nur im Innenmantel vorgesehen.

Aufgabe der Erfindung ist die Vermeidung dieser Nachteile bei möglichst einfachem Aufbau des Kessels aus robusten Bestandteilen.

Erfindungsgemäß sind bei einem Wasserheizkessel der eingangs bezeichneten Gattung die hohlraumbildenden Elemente von Rippenprofilplatten gebildet und mit der gerippten Seite an der mittleren Wandung befestigt, wobei eine die dem Brenner gegenüberliegende Stirnseite des von der mittleren Wandung umschlossenen Raumes begrenzende Umlenkplatte für die aus der Brennkammer austretenden Rauchgase gleichzeitig die innere Stirnwand der ein doppelwandig topfförmiges Profil aufweisenden äußeren Wasserkammer bildet.

Dank dieser Lösung sind nicht nur die Wandungen sehr einfach gestaltbar, sondern es lassen sich auch die Rauchgaszüge unschwer durch eine solide Verbindung der hohlraumbildenden Elemente mit der mittleren der die Wasserkammern begrenzenden Wandungen herstellen. Weil diese Elemente jeweils nur mit der mittleren Wandung in Verbindung zu stehen brauchen, ist der Gefahr des Auftretens temperaturbedingter Spannungen weitgehend vorgebeugt.

Ein Ausführungsbeispiel des Erfindungsgegenstandes ist in der Zeichnung schematisch dargestellt, wobei
- Fig.1: einen Vertikalschnitt durch den Wasserheizkessel nach I-I der Fig.3,
- Fig.2: in schaubildlicher Darstellung einen Kesselteil und
- Fig.3: einen schematischen Horizontalschnitt durch den Kessel nach III-III der Fig.1 zeigt.

Der beispielsweise dargestellte stehende Wasserheizkessel umfaßt einen von einem darin axial angeordneten Sturzbrenner 1 beheizten Brennraum 2, der von einem aus zwei ringförmigen, koaxialen Wasserkammern 3 und 4 bestehenden, an einen Vorlauf 5 und einen Rücklauf 6 angeschlossenen Wassermantel umschlossen ist.

Dieser Wassermantel wird von insgesamt drei umfanggeschlossenen Wandungen gebildet, nämlich von der inneren Wandung 7, die die Brennkammer 2 einschließt und die innere Wasserkammer 4 innen begrenzt, von der mittleren Wandung 8, die die beiden Wasserkammern 3 und 4 voneinander trennt, und von der äußeren Wandung 9, die die äußere Wasserkammer 3 begrenzt.

Zur Bildung der Rauchgaszüge 10 sind erfindungsgemäß an der Wandung 8 Rippenprofilplatten 11 wärmeleitend, in die innere Wasserkammer 4 ausragend, befestigt. Solche Rippenprofilplatten 11 könnten jedoch im Rahmen der Erfindung - zusätzlich oder alternativ - auch an anderen Wandungen des Wasserheizkessels befestigt sein.

Die Rippenprofilplatten 11 sind als hohlraumbildende Elemente mit jener Seite, gegen die ihre zwischen den Rippen gebildeten Hohlräume offen sind, an der Wandung 8 angeschweißt. Je nachdem, ob sie mit einer Außen- oder einer Innenseite der ringförmigen Wandungen verschweißt sind, ist ihre hohlraumbildende, gerippte Seite konvex oder konkav gewölbt. Die Schweißverbindung erfolgt jeweils im Bereich der Randrippen.

Das zu beheizende Wasser fließt vom Rücklauf 6 zunächst in die äußere Wasserkammer 3, über aus Fig.3 ersichtliche obere und untere Durchtrittsöffnungen 12 der Wandung 8 in die innere Wasserkammer 4 und wird teils durch die Wandung 7, teils von den in die Kammer 4 ausragenden, rauchgasführenden Rippenprofilplatten 11 erhitzt.

Die erwähnten Durchtrittsöffnungen 12 sind jeweils zwischen solchen Rippenprofilplatten 11 in der Wandung 8 vorgesehen.

Die Rauchgase werden aus der Brennkammer 2 über eine heiße oder gekühlte Umlenkplatte 13 und die Einläße 10' in die Rauchgaszüge 10 umgeleitet und gelangen - im Gegenstrom zur Richtung des Brenners 1 - in den Abgassammelraum 14, von wo sie über nicht dargestellte Abgasleitungen abgeführt werden.

## Patentansprüche

1. Wasserheizkessel mit einem von einem axial angeordneten Brenner beheizten Brennraum, der von einem aus zwei ringförmigen, vorzugsweise koaxialen Wasserkammern gebildeten, an einen Vorlauf (5) und einen Rücklauf (6) angeschlossenen, von Rauchgaszügen (10) durchsetzten Wassermantel umschlossen ist, der drei umfanggeschlossene Wandungen (7,8,9) aufweist, von denen die innere Wandung (7) die Brennkammer einschließt und die innere Wasserkammer (4) innenseitig begrenzt, die mittlere Wandung (8) die beiden Wasserkammern voneinander trennt und die äußere Wandung (9) die äußere Wasserkammer begrenzt, wobei zur Bildung der Rauchgaszüge dienende hohlraumbildende Elemente (11) in zumindest eine der beiden Wasserkammern (3,4) ausragend mit zumindest einer der die Wasserkammern (3,4) bildenden Wandungen (7,8) wärmeleitend verbunden sind, dadurch gekennzeichnet, daß die hohlraumbildenden Elemente von Rippenprofilplatten (11) gebildet und mit der gerippten Seite an der mittleren Wandung (8) befestigt sind, wobei eine die dem Brenner (1) gegenüberliegende Stirnseite des von der mittleren Wandung (8) umschlossenen Raumes begrenzende Umlenkplatte (13) für die aus der Brennkammer (2) austretenden Rauchgase gleichzeitig die innere Stirnwand der ein doppelwandig topfförmiges Profil aufweisenden äußeren Wasserkammer (3) bildet.

2. Wasserheizkessel nach Anspruch 1, dadurch gekennzeichnet, daß die Rippenprofilplatten (11) an der dem Brennraum (2) zugewendeten Seite der mittleren Wandung (8) befestigt sind.

3. Wasserheizkessel nach Anspruch 1 oder 2, gekennzeichnet durch zwischen den mit peripherem Abstand an der mittleren Wandung (8) befestigten Rippenprofilplatten (11) in dieser Wandung (8) vorgesehene Durchtrittsöffnungen (12) für den radialen Durchstrom des Wassers von der einen in die andere Wasserkammer (3 beziehungsweise 4).

4. Wasserheizkessel nach einem der Ansprüche 1 bis 3, gekennzeichnet durch einen an der dem Brenner (1) zugeordneten Stirnseite angeordneten Abgassammelraum (14), in den die Rauchgaszüge (10) der Rippenprofilplatten (11) gemeinsam münden.

## Claims

1. A water-heating boiler comprising a combustion chamber, which is heated by an axially extending burner and is surrounded by a water jacket, which is constituted by two annular and preferably coaxial water chambers and is connected to a flow line (5) and a return line (6), flues (10) extending through the water jacket, which comprises three peripherally closed walls (7, 8, 9), of which the inner wall (7) encloses the combustion chamber and defines the inner wa r chamber (4) on the inside, the intermediate wall (8) separates the two water chambers from each other and the outer wall (9) defines the outer water chamber, and the flues are formed by cavity-defining elements (11), which protrude out into at least one of the two water chambers (3, 4) and are heat-conductively connected to at least one of the walls (7, 8) which define the water chambers (3, 4), characterized in that the cavity-defining elements are constituted by plates (11) which have a ribbed profile and with the ribbed side are secured to the intermediate wall (8), the space that is surrounded by the intermediate wall (8) at that end face which is opposite to the burner (1) is defined by a deflecting plate (13), which serves to deflect the flue gases leaving the combustion chamber (2) and also constitutes the inner end wall of the outer water chamber (3), which has the shape of a double-walled pot in cross-section.

2. A water-heating boiler according to claim 1, characterized in that the plates (11) having a ribbed profile are secured to the intermediate wall (8) on that side thereof. which faces the combustion chamber (2).

3. A water-heating boiler according to claim 1 or 2, characterized in that the plates (11) having a ribbed profile are secured to the intermediate wall (8) and are peripherally spaced apart and said intermediate wall (8) is formed between said plates (11) with through openings (12) for a radial flow of water form one water chamber to the other (3 and 4).

4. A water-heating boiler according to any of claims 1 to 3, characterized by an exhaust gas header (14), which is disposed at that end which is associated with the burner (1), wherein the flues (10) of the plates (11) having a ribbed profile open jointly into said compartment.

## Revendications

1. Chaudière avec chambre de combustion chauffée par un brûleur disposé axialement, et formée par une enveloppe comprenant deux chambres d'eau annulaires, de préférence coaxiales, et munie d'une tubulure de départ (5), d'une tubulure de retour (6) et de conduits de fumée, enveloppe se composant de trois parois fermées (7, 8, 9) dont la paroi intérieure (7) entoure la chambre de combustion et délimite vers l'intérieur la chambre d'eau (4) intérieure, la paroi médiane (8) sépare les deux chambres d'eau, et la paroi extérieure (9) délimite la chambre d'eau extérieure, des éléments (11) avec des creux servant de conduits de fumée, faisant saillie dans au moins une des deux chambres d'eau (3, 4) et étant en contact avec au moins une des parois (7, 8) formant les chambres d'eau (3, 4), caractérisée par le fait que les éléments formant des creux sont constitués par des plaques nervurées (11) fixées par leur face profilée à la paroi médiane (8), une paroi frontale opposée au brûleur (1) et fermant l'espace entouré par la paroi médiane (8) faisant fonction de déflecteur (13) pour les gaz brûlés sortant de la chambre de combustion (2), et formant en même temps la face frontale intérieure de la chambre d'eau extérieure (3) présentant un profil en forme de cuvette à double paroi.

2. Chaudière suivant la revendication 1, caractérisée par le fait que les plaques nervurées (11) sont fixées sur la face de la paroi médiane (8), regardant la chambre de combustion (2).

3. Chaudière suivant la revendication 1 ou 2, caractérisée par des orifices d'écoulement (12) pratiqués dans la paroi médiane (8) entre les plaques nervurées (11) fixées sur ladite paroi, et permettant l'écoulement radial de l'eau de l'une vers l'autre chambre d'eau (3 ou 4).

4. Chaudière suivant l'une des revendications 1 à 3, caractérisée par un collecteur de gaz brûlés (14) disposé du côté de la paroi frontale où est fixé le brûleur (1), et dans lequel débouchent les conduits de fumée (10) des plaques nervurées (11).
